# EUROPÄISCHE PATENTSCHRIFT

(11) **EP 2 055 410 B1**
(45) Veröffentlichungstag und Bekanntmachung des Hinweises auf die Patenterteilung: **18.06.2014**
(21) Anmeldenummer: 08018629.9
(22) Anmeldetag: 24.10.2008
(51) Int. Cl.: B22D 11/04, B22D 11/055

(54) **Flüssigkeitsgekühlte Kokille zum Stranggießen von Metallen**
Liquid-cooled mould for continuous casting of metals
Lingotière refroidie par liquide destinée à la coulée de métaux

(30) Priorität: 01.11.2007 DE 202007015266 U; 31.01.2008 DE 102008007082
(43) Veröffentlichungstag der Anmeldung: 06.05.2009
(73) Patentinhaber: KME Germany GmbH & Co. KG, 49074 Osnabrück (DE)
(72) Erfinder: Wobker, Hans-Günter Dr., 49565 Bramsche (DE); Hugenschütt, Gerhard, 49194 Belm (DE); Rolf, Thomas, 49086 Osnabrück (DE)
(74) Vertreter: Pietrzykowski, Anja

(56) Entgegenhaltungen:
- EP-A- 1 468 760
- EP-B- 1 013 361
- WO-A-95/21036
- DE-T2- 60 003 505

## Beschreibung

Die Erfindung betrifft eine flüssigkeitsgekühlte Kokille zum Stranggießen von Metallen gemäß den Merkmalen im Oberbegriff des Patentanspruchs 1.

Es zählt zum Stand der Technik, kupferne Kokillenplatten aus massiven Cu-Blöcken herauszuarbeiten, insbesondere wenn es sich bei den Kokillenplatten um einen Bestandteil einer Breitseitenplatte einer Beam Blank-Kokille handelt. Eine Beam Blank-Kokille dient zur gießtechnischen Erzeugung eines Doppel-T-Vorprofils, das nach dem Gießen walztechnisch weiterverarbeitet wird. Durch spanabhebende Bearbeitung der Cu-Blöcke werden die Gießflächengeometrie und auch die Kühlkanalgeometrie erzeugt. Die Kokillenplatten sind sehr dickwandig. Auf Grund dieses Könstruktions- und Fertigungsprinzips sind die Möglichkeiten, die Kühlspaltgeometrie anforderungsgerecht zu gestalten, eingeschränkt. Des Weiteren werden thermische Dehnungen der gießflächennahen Bereiche, die als Folge des Wärmeeintrags durch die Metallschmelze entstehen, auf Grund der dickwandigen und daher steifen Ausführung der Kokillenplatte behindert, wodurch die Betriebsbelastung in den gießflächennahen Bereichen erhöht wird.

Im Hinblick auf den Sachverhalt, dass bislang die kupferne Kokillenplatte in aller Regel dickwandig ausgebildet wurde, wobei die Befestigungsbolzen zur Verbindung der Kokillenplatte mit der Adapterplatte typischerweise größer als M 16 gewählt wurden, bestand keine Schwierigkeit, größere Abstände zwischen den Befestigungsbolzen einzuhalten. Im Zuge des Übergangs auf dünnwandigere Kokillenplatten kann auf Grund der begrenzten Einschraubtiefe der Befestigungsbolzen nur noch mit Befestigungsbolzen gearbeitet werden, die kleiner oder gleich M 16 sind. Infolge der Belastungen der Kokillenplatte während des Stranggießens in Form von Wärmedehnungen, Kühlwasserdruck, Klemmkräften, der Verspannung zwischen der Kokillenplatte und der Adapterplatte sowie des limitierten Raums für die Befestigung der Kokillenplatte an der Adapterplatte entsteht insbesondere in den Kopf- und Fußbereichen der Breitseitenplatte das Problem, eine formstabile Fixierung der dünnwandigen Kokillenplatte zu gewährleisten.

Auch ist die konventionelle Verspannung der Kokillenplatte und der Adapterplatte mittels Befestigungsbolzen auf Grund der notwendigen Abdichtung der Kokillenplatte zur Adapterplatte störend, da eine Dichtung um die Befestigungsbolzen herumgeführt werden muss. Außerdem führen im Randbereich angeordnete Befestigungsbolzen zu zusätzlichen ungekühlten bzw. schlecht gekühlten Bereichen der Kokillenplatte. Schließlich kommt bei einer Beam Blank-Kokille erschwerend die spezielle Geometrie einer Breitseitenplatte im Bereich der gerundeten Übergänge zwischen den Schenkeln und dem mittleren Steg einerseits bzw. den Schenkeln und den randseitigen Flanschen andererseits hinzu. Hier müssen hohe Druckkräfte übertragen werden, ohne aber genügend Platz für eine ausreichende Anzahl an Befestigungsbolzen zu haben.

Zum Stand der Technik ist die internationale Patentanmeldung WO 95/21036 A zu nennen, betreffend eine gattungsgemäße, flüssigkeitsgekühlte Kokille zum Stranggießen von Metallen, bei welcher Kokillenplatten aus Kupfer oder einer Kupferlegierung und Adapterplatten vorgesehen sind. Hier wird die konventionelle Verspannung der Kokillenplatte und Adapter mit den vorstehend beschriebenen Nachteilen beschrieben.

Aus der gattungsbildenden DE 600 03 503 T2 ist es ferner bekannt, bei Stranggießkokillen, die im Kopfbereich mit einem Aufsatz aus einem Feuerfestmaterial versehen sind, so genannte Klemmbügel zu verwenden, um den Kopfbereich einer Kokillenplatte flächig an eine rückwärtige Adapterplatte zu pressen. Dadurch soll eine Verformung und mithin ein Versatz in der Fuge zwischen dem Feuerfestmaterial und dem in Gießrichtung darauf folgenden Kokillenabschnitt minimiert werden. Der obere Randbereich der Kokillenplatte soll schraubstockähnlich fixiert werden, wobei die Klemmbügel kontinuierlich über die gesamte Länge des Kopfbereichs angreifen.

Zum Stand der Technik zählen neben Kokillen, deren Formhohlraum aus einzelnen Kokillenplatten zusammengesetzt ist, auch so genannte Kokillenrohre, wie sie in der EP 1 013 361 B oder der EP 1 468 760 A beschrieben werden. Kokillenrohre werden in Wasserkästen platziert. Um den hohen Kühlwasserdrücken standzuhalten, werden die Kokillenrohre an ihren oberen Enden versteift, so dass sie ihre Formstabilität beibehalten. Die Kokillenrohre werden gewissermaßen mit einem Flansch versehen. Der Flansch kann zusätzlich mit einem Versteifungsrahmen versehen werden, der mit dem Flansch verschraubt wird. Diese Versteifung erfolgt allerdings nur lokal. Alternativ können auch vollflächige Stützplatten umfangsseitig eines rohrförmigen Kokillenkörpers platziert werden, welche über Befestigungsbolzen mit dem Kokillenkörper verbunden sind und die Außenseite des den Formhohlraum bildenden Kupferrohres unter Ausbildung von Kühlkanälen im Wesentlichen über die gesamte Kokillenlängen abstützen. Auch dadurch wird sichergestellt, dass die dünnwandigeren Kokillenrohre den hohen Kühlwasserdrücken standhalten und insbesondere an ihren oberen Ende eine hinreichende Steifigkeit besitzen.

Der Erfindung liegt die Aufgabe zu Grunde, eine Kokille, insbesondere eine Beam Blank-Kokille, zum Stranggießen von Metallen zu schaffen, bei der eine dünnwandige Kokillenplatte, insbesondere in ihren problematischen Kopf- und Fußbereichen, einwandfrei mit einer Adapterplatte verbunden werden kann.

Diese Aufgabe wird gemäß der Erfindung mit den im Anspruch 1 angegebenen Merkmalen gelöst.

Vorteilhafte Weiterbildungen des Erfindungsgedankens sind Gegenstand der Unteransprüche.

Erfindungsgemäß sind die Kokillenplatte und die Adapterplatte in ihren Kopf- und Fußbereichen gezielt mittels Halteblechen miteinander gekoppelt. Die Verbindung der Kokillenplatte mit der Adapterplatte erfolgt mithin auf Grund einer Kombination an sich bekannter Befestigungsbolzen einerseits und neuartiger Haltebleche in den Kopf- und Fußbereichen von Kokillenplatte und Adapterplatte andererseits. Hierbei sind die Haltebleche mit der Adapterplatte fest verbunden. Die Kopplung der Haltebleche mit der Kokillenplatte ist demgegenüber so gestaltet, dass die Haltebleche keine Bewegung der Kokillenplatte in Richtung zum Formhohlraum der Kokille zulassen. Die Kokillenplatte kann sich jedoch in Quer- und Vertikalrichtung dehnen, um die Materialspannungen zu minimieren, die während des Stranggießens durch die thermische Belastung der Kokillenplatte hervorgerufen werden. Besonders vorteilhaft ist es im Rahmen der Erfindung, dass auf Grund der Haltebleche eine ganzflächige optimale Kühlung der Kokillenplatte bis in die unmittelbaren Kopf- und Fußbereiche hinein gewährleistet ist.

Bei der Kokille handelt es sich insbesondere um eine Beam Blank-Kokille, wobei die Kokillenplatte bevorzugt Bestandteil einer Breitseitenplatte der Beam Blank-Kokille ist. Es kann sich bei der Kokille auch um eine Brammen- oder Dünnbrammenkokille handeln.

Die Kopplung der Kokillenplatte mit der Adapterplatte über Haltebleche in den Kopf- und Fußbereichen erlaubt es darüber hinaus, in unmittelbarer Nachbarschaft der Haltebleche gerade verlaufende Dichtungen vorbeizuführen, ohne dass deren Verlauf durch hier üblicherweise angeordnete Befestigungsbolzen gestört wird. Bevorzugt sind die Dichtungen in Nuten der Adapterplatte eingebettet und liegen an der Rückseite der Kokillenplatte an.

Die Befestigungsbolzen greifen bevorzugt in rückseitig der Kokillenplatte vorstehende, inselartige Plateau-Sockel, die zumindest teilweise in den Kühlspalt zwischen der Kokillenplatte und der Adapterplatte hineinragen und eine an die Strömungsrichtung des Kühlmediums angepasste stromlinienförmige Gestalt besitzen.

Die Fertigungskosten der erfindungsgemäßen Breitseitenplatte sind deutlich günstiger als bei der herkömmlichen Fertigung. Außerdem können Cu-Werkstoffe höherer Festigkeiten wie CuAg, CuCrZr, CuCoBe oder CuNiBe verwendet werden. Die Kokillenplatte kann sowohl aus dem Vollen gearbeitet sein als auch aus vorgeformtem Blech hergestellt werden.

Vorteilhaft greifen die Haltebleche mit insbesondere großflächigen Vorsprüngen in kopf- und fußseitige Ausnehmungen der Adapterplatte ein. Außerdem können sie hier mit der Adapterplatte verschraubt und können zudem randseitig mit der Kokillenplatte über Nut/Federausbildungen gekoppelt sein. Es ist hierbei von Vorteil, dass sowohl im Kopf- als auch im Fußbereich jeweils zwei Haltebleche vorgesehen werden. Dies erleichtert nicht nur ihre Montage, sondern auch die Demontage der Haltebleche auf Grund der im Betrieb in der Kokillenplatte erzeugten großen Spannungen.

Im Hinblick darauf, dass die Haltebleche mit Vorsprüngen in kopf- und fußseitige Ausnehmungen der Adapterplatte eingreifen, finden sie einen sicheren Halt und bilden auf Grund dessen ein einwandfreies Widerlager zur thermisch bedingten, begrenzt beweglichen Fixierung der Kokillenplatte.

In diesem Zusammenhang ist es besonders vorteilhaft, wenn die Kokillenplatte im Kopf- und Fußbereich Längsnuten aufweist, in welche die Haltebleche mit randseitigen Federn eingreifen.

Bevorzugt sind die Längsnuten einerseits von Randwülsten der Kokillenplatte und andererseits von an ihrer Rückseite ausgebildeten Stegen begrenzt. Diese Ausgestaltung kommt der Ausbildung einer dünnwandigen Kokillenplatte besonders vorteilhaft entgegen.

Zweckmäßig ist es ferner, wenn die Stege im Bereich der seitlichen Stirnflächen der Kokillenplatte zu deren Rückseite hin schräg auslaufen.

Gemäß einer Weiterbildung sind die Federn an den Halteblechen auf Grund von inneren Aussparungen der Haltebleche gebildet, welche die Stege an der Kokillenplatte und zu den Stegen benachbarte Leisten an der Adapterplatte übergreifen und dadurch zur einwandfreien Kopplung von Kokillenplatte und Adapterplatte beitragen.

Um an den gerundeten Übergängen von den Schenkeln auf die endseitigen Flansche der Kokillenplatte Kräfte, die an der Kökillenplatte wirken, in zwei Richtungen aufzunehmen und gleichzeitig eine Bewegung in vertikaler und Querrichtung zulassen zu können, ohne die Wärmeabfuhr in diesen Bereichen negativ zu beeinflussen, ist vorgesehen, dass auf der Rückseite der Kokillenplatte entlang der konvex gerundeten Übergänge von den sich an den mittleren Steg anschließende Schenkeln auf die randseitigen Flansche vertikal, d.h. in Gießrichtung, verlaufende Gleitleisten vorgesehen sind, während analog zu den Gleitleisten der Kokillenplatte an der Kühlseite der Adapterplatte im Bereich der Kehlen zwischen den randseitigen Flanschen und den schrägen Schenkeln sich vertikal, also auch in Gießrichtung, erstreckende Halteleisten angeordnet sind. Diese Gleitleisten und Halteleisten erlauben eine gerichtete Verschiebung der Kokillenplatte, wobei im Bereich der Kontaktflächen zu den Querplatten der Breitseitenplatte die Gleitleisten die Kokillenplatte derart abstützen, dass durch die Klemmkräfte in diesen Bereichen keine Verformung der Kokillenplatte entstehen kann.

Es ist ferner von Vorteil, wenn die Gleitleisten einstückiger Bestandteil der Kokillenplatte sind.

Die Halteleisten sind zweckmäßig in Nuten der Kühlseite der Adapterplatte lösbar festgelegt.

Entsprechend einer vorteilhaften Weiterbildung können die im Fußbereich vorgesehenen Haltebleche stirnseitig der Federn mit Fasen versehen sein.

Die im Fußbereich der Kokillenplatte auf der Gießseite vorgesehene Fase verhindert, dass in diesem Bereich der Stahlstrang an der Kokillenplatte anliegt. Auf diese Weise wird der Wärmeübergang reduziert und damit verhindert, dass die Dichtung zwischen der Kokillenplatte und der Adapterplatte auf Grund der hohen Erwärmung der Kokillenplatte beschädigt wird.

Die Erfindung ist nachfolgend anhand von in den Zeichnungen veranschaulichten Ausführungsbeispielen näher erläutert. Es zeigen:
- Figur 1: in der Perspektive eine Breitseitenplatte einer Beam Blank-Kokille von der Gießseite her gesehen;
- Figur 2: ebenfalls in der Perspektive und von der Gießseite her gesehen eine Kokillenplatte der Breitseitenplatte;
- Figur 3: in der Perspektive die Rückseite der Kokillenplatte der Figur 2;
- Figur 4: in der Perspektive die Breitseitenplatte der Figur 1 bei entfernter Kokillenplatte;
- Figur 5: in vergrößerter Darstellung den Ausschnitt V der Figur 4;
- Figur 6: einen vertikalen Querschnitt durch die Darstellung der Figur 1 entlang der Linie VI-VI in Richtung der Pfeile VIa gesehen;
- Figur 7: in vergrößerter Darstellung den Ausschnitt VII der Figur 6 und
- Figur 8: in vergrößerter Darstellung den Ausschnitt VIII der Figur 6.

In der Figur 1 ist mit 1 eine Breitseitenplatte für eine nicht näher dargestellte flüssigkeitsgekühlte Beam Blank-Kokille zum Stranggießen von Metallen bezeichnet. Zwei derartige Breitseitenplatten 1 bilden zusammen mit ebenfalls nicht näher dargestellten Schmalseitenplatten den Formhohlraum der Beam Blank-Kokille.

Die Breitseitenplatte 1 setzt sich aus einer dünnwandigen Kokillenplatte 2 und einer die Kokillenplatte 2 tragenden, demgegenüber dickwandigen Adapterplatte 3 zusammen (siehe auch Figuren 6 bis 8).

Wie aus den Figuren 2 und 3 zu erkennen ist, umfasst die Kokillenplatte 2 einen mittleren Steg 4, sich an den Steg 4 anschließende schräge Schenkel 5 sowie endseitige Flansche 6. Die Übergänge 7, 8 vom Steg 4 auf die Schenkel 5 und von den Schenkeln 5 auf die Flansche 6 sind gerundet.

Auf der Rückseite 9 der Kokillenplatte 2 befinden sich rautenförmige Plateau-Sockel 10, welche der Fixierung von Gewindehülsen 11 dienen, in die aus den Figuren 4 und 5 erkennbare Befestigungsbolzen 12 zum Verbinden der Kokillenplatte 2 mit der Adapterplatte 3 eingeschraubt werden können.

Ferner ist aus der Figur 3 ersichtlich, dass auf der Rückseite 9 der Kokillenplatte 2 entlang der konvex gerundeten Übergänge 8 von den Schenkeln 5 auf die Flansche 6 vertikal verlaufende Gleitleisten 13 vorgesehen sind. Die Gleitleisten 13 bilden einen einstückigen Bestandteil der Kokillenplatte 2. Sie erstrecken sich allerdings in diesem Fall über ca. 80 % der Höhe der Kokillenplatte 2.

Am oberen und unteren Rand der Kokillenplatte 2 erstrecken sich auf der Rückseite 9 quer zur Gießrichtung verlaufende Stege 14, die im Bereich der seitlichen Stirnflächen 15 der Kokillenplatte 2 zu deren Rückseite 9 hin schräg auslaufen. Wie bei gemeinsamer Betrachtung der Figuren 3 und 6 bis 8 zu erkennen ist, begrenzen die Stege 14 zusammen mit Randwülsten 16 der Kokillenplatte 2 Längsnuten 17. In die Längsnuten 17 fassen Federn 18, die randseitig von aus den Figuren 1 und 4 bis 8 erkennbaren Halteblechen 19 angeordnet sind. Die Haltebleche 19 sind an die Konfiguration der Breitseitenplatte 1 angepasst. Es sind jeweils zwei Haltebleche 19 im Kopf- und Fußbereich 20, 21 der Breitseitenplatte 1 vorgesehen, welche in der vertikalen Mittelquerebene der Breitseitenplatte 1 aneinander stoßen.

Die Haltebleche 19 fassen mit Vorsprüngen 22 in kopf- und fußseitige Ausnehmungen 23, 24 der Adapterplatte 3 ein und sind mit der Adapterplatte 3, wie aus den Figuren 1, 4 und 5 ersichtlich ist, verschraubt. Im Ausführungsbeispiel sind je Halteblech 19 fünf Verschraubungen 25 vorgesehen. Die Federn 18 an den Halteblechen 19 sind auf Grund von inneren Aussparungen 26 der Haltebleche 19 gebildet, welche die Stege 14 an der Kokillenplatte 2 und zu den Stegen 14 benachbarte Leisten 27 an der Adapterplatte 3 übergreifen.

Im Bereich der Stege 14 und der Leisten 27 befinden sich in Nuten 28 der Adapterplatte 3 eingesetzte Dichtungen 29. Außerdem ist in Figur 6 zu erkennen, dass zwischen der Kokillenplatte 2 und der Adapterplatte 3 ein Kühlspalt 30 zur Führung eines Kühlmediums vorgesehen ist. Die Zuführungen 31 für das Kühlmedium sind in den Figuren 6 bis 8 erkennbar.

Analog zu den Gleitleisten 13 der Kokillenplatte 2 sind an der Kühlseite 32 der Adapterplatte 3 (Figuren 4 und 5) im Bereich der Kehlen 33 zwischen den randseitigen Flanschen 34 und den schrägen Schenkeln 35 sich vertikal erstreckende Halteleisten 36 angeordnet. Die Halteleisten 36 sind in Nuten 37 der Kühlseite 32 der Adapterplatte 3 lösbar festgelegt.

Die Figuren 1, 6 und 8 zeigen, dass im Fußbereich 21 der Kokillenplatte 2 an der Gießseite 39 eine Fase 40 vorgesehen ist.

Auch an den im Fußbereich 21 vorgesehenen Halteblechen 19 befinden sich Fasen 38 an den Federn 18.

### Bezugszeichen:

- 1 -: Breitseitenplatte
- 2 -: Kokillenplatte
- 3 -: Adapterplatte
- 4 -: Steg v. 2
- 5 -: Schenkel v. 2
- 6 -: Flansche v. 2
- 7 -: Übergänge v. 4 auf 5
- 8 -: Übergänge v. 5 auf 6
- 9 -: Rückseite v. 2
- 10 -: Plateausockel
- 11 -: Gewindehülsen in 10
- 12 -: Befestigungsbolzen
- 13 -: Gleitleisten
- 14 -: Stege an.2
- 15 -: Stirnflächen v. 2
- 16 -: Randwülste v. 2
- 17 -: Längsnuten
- 18 -: Federn an 19
- 19 -: Haltebleche
- 20-: Kopfbereich v. 1, 2, 3
- 21 -: Fußbereich v. 1, 2, 3
- 22 -: Vorsprünge an 19
- 23 -: obere Ausnehmung in 3
- 24 -: untere Ausnehmung in 3
- 25 -: Verschraubungen f. 19
- 26 -: Aussparungen in 19
- 27 -: Leisten an 3
- 28 -: Nuten in 3
- 29 -: Dichtungen in 28
- 30 -: Kühlspalt
- 31 -: Zuführungen zu 30
- 32 -: Kühlseite v. 3
- 33 -: Kehlen an 3
- 34 -: Flansche v. 3
- 35 -: Schenkel v. 3
- 36 -: Halteleisten an 3
- 37 -: Nuten in 33
- 38 -: Fasen an 19
- 39 -: Gießseite v. 2
- 40 -: Fase an 39

## Patentansprüche

1. Flüssigkeitsgekühlte Kokille zum Stranggießen von Metallen, umfassend Kokillenplatten (2) aus Kupfer oder einer Kupferlegierung und Adapterplatten (3), an welchen die Kokillenplatten (2) über Befestigungsbolzen (12) und zusätzlich über in ihren Kopfbereichen (20) angeordnete Haltebleche (19) mit den Adapterplatten (3) gekoppelt sind, **dadurch gekennzeichnet, dass** die Kokillenplatten (2) über in ihren Fußbereichen (21) angeordnete Haltebleche (19) mit den Adapterplatten (3) gekoppelt sind.

2. Kokille nach Anspruch 1, **dadurch gekennzeichnet, dass** die Kokillenplatte (2) Bestandteil von Brammen- oder Dünnbrammenkokillen oder Bestandteil einer Breitseitenplatte (1) einer Beam Blank-Kokille ist.

3. Kokille nach Anspruch 1 oder 2, **dadurch gekennzeichnet, dass** die Haltebleche (19) mit Vorsprüngen (22) in kopf- und fußseitige Ausnehmungen (23, 24) der Adapterplatte (3) eingreifen.

4. Kokille nach einem der Ansprüche 1 bis 3, **dadurch gekennzeichnet, dass** die Haltebleche (19) mit der Kokillenplatte (2) über Nut/Federausbildungen (17, 18) gekoppelt sind.

5. Kokille nach Anspruch 3, **dadurch gekennzeichnet, dass** die Kokillenplatte (2) im Kopfbereich (20) und im Fußbereich (21) Längsnuten (17) aufweist, in welche die Haltebleche (19) mit randseitigen Federn (18) eingreifen.

6. Kokille nach Anspruch 5, **dadurch gekennzeichnet, dass** die Längsnuten (17) einerseits von Randwülsten (16) der Kokillenplatte (2) und andererseits von an ihrer Rückseite (9) ausgebildeten Stegen (14) begrenzt sind.

7. Kokille nach Anspruch 6, **dadurch gekennzeichnet, dass** die Stege (14) im Bereich der seitlichen Stirnflächen (15) der Kokillenplatte (2) zu deren Rückseite (9) hin schräg auslaufen.

8. Kokille nach Anspruch 6 oder 7, **dadurch gekennzeichnet, dass** die Federn (18) an den Halteblechen (19) auf Grund von inneren Aussparungen (26) der Haltebleche (19) gebildet sind, welche die Stege (14) an der Kokillenplatte (2) und zu den Stegen (14) benachbarte Leisten (27) an der Adapterplatte (3) übergreifen.

9. Kokille nach einem der Ansprüche 1 bis 8, **dadurch gekennzeichnet, dass** die Kokillenplatte (2) einen mittleren Steg (4), sich an den mittleren Steg (4) anschließende Schenkel (5) und sich an die Schenkel (5) randseitig anschließende Flansche (6) aufweist, wobei sich zwischen den Schenkeln (5) und den Flanschen (6) gerundete Übergänge (8) befinden, wobei die Kokillenplatte (2) auf ihrer Rückseite (9) im Bereich der Übergänge (7) sich in Gießrichtung erstreckende Gleitleisten (13) aufweist, während analog zu den Gleitleisten (13) der Kokillenplatte (2) an einer Kühlseite (32) der Adapterplatte (3) im Bereich von Kehlen (33) zwischen den randseitigen Flanschen (34) und den schrägen Schenkeln (35) sich ebenfalls in Gießrichtung erstreckende Halteleisten (36) angeordnet sind.

10. Kokille nach Anspruch 9, **dadurch gekennzeichnet, dass** die Gleitleisten (13) ein einstückiger Bestandteil der Kokillenplatte (2) sind.

11. Kokille nach Anspruch 9 oder 10, **dadurch gekennzeichnet, dass** die Halteleisten (36) in Nuten (37) der Kühlseite (32) der Adapterplatte (3) lösbar festgelegt sind.

12. Kokille nach einem der Ansprüche 1 bis 11, **dadurch gekennzeichnet, dass** die im Fußbereich (21) vorgesehenen Haltebleche (19) stirnseitig der Federn (18) mit Fasen (38) versehen sind.

13. Kokille nach einem der Ansprüche 1 bis 12, **dadurch gekennzeichnet, dass** die Gießseite (39) der Kokillenplatte (2) im Fußbereich (21) mit einer Fase (40) versehen ist.

## Claims

1. Liquid-cooled mould for the continuous casting of metals, comprising mould plates (2) made of copper or a copper alloy and adapter plates (3), on which the mould plates (2) are coupled by means of fastening bolts (12) and additionally coupled by means of holding plates (19) arranged in their head regions (20) to the adapter plates (3), **characterised in that** the mould plates (2) are coupled by means of holding plates (19) arranged in their foot regions (21) to the adapter plates (3).

2. Mould according to claim 1, **characterised in that** the mould plate (2) is a component of slab moulds or thin slab moulds or a component of a broad side plate (1) of a beam blank mould.

3. Mould according to claim 1 or 2, **characterised in that** the holding plates (19) engage with projections (2) in head-side and foot-side recesses (23, 24) of the adapter plate (3).

4. Mould according to any one of claims 1 to 3, **characterised in that** the holding plates (19) are coupled to the mould plate (2) by means of groove/tongue configurations (17, 18).

5. Mould according to claim 3, **characterised in that** the mould plate (2) has, in the head region (20) and in the foot region (21), longitudinal grooves (17), in which the holding plates (19) engage with edge-side tongues (18).

6. Mould according to claim 5, **characterised in that** the longitudinal grooves (17) are limited, on the one hand, by edge beads (16) of the mould plate (2) and, on the other hand, by webs (14) configured on their rear side (9).

7. Mould according to claim 6, **characterised in that** the webs (14) run out obliquely in the region of the lateral end faces (15) of the mould plate (2) toward the rear side (9) thereof.

8. Mould according to claim 6 or 7, **characterised in that** the tongues (18) on the holding plates (19) are formed because of inner recesses (26) of the holding plates (19), which engage over the webs (14) on the mould plate (2) and strips (27) adjacent to the webs (14) on the adapter plate (3).

9. Mould according to any one of claims 1 to 8, **characterised in that** the mould plate (2) has a central web (4), legs (5) adjoining the central web (4) and flanges (6) adjoining the legs (5) at the edge, rounded transitions (8) being located between the legs (5) and the flanges (6), the mould plate (2), on its rear side (9) in the region of the transitions (7), having sliding strips (13) extending in the casting direction, while analogously to the sliding strips (13) of the mould plate (2), holding strips (36) also extending in the casting direction are arranged on a cooling side (32) of the adapter plate (3) in the region of hollows (33) between the edge-side flanges (34) and the oblique legs (35).

10. Mould according to claim 9, **characterised in that** the sliding strips (13) are an integral component of the mould plate (2).

11. Mould according to claim 9 or 10, **characterised in that** the holding strips (36) are releasably fixed in grooves (37) of the cooling side (32) of the adapter plate (3).

12. Mould according to any one of claims 1 to 11, **characterised in that** the holding plates (19) provided in the foot region (21) are provided with bevels (38) at the end face of the tongues (18).

13. Mould according to any one of claims 1 to 12, **characterised in that** the casting side (39) of the mould plate (2) is with provided a bevel (40) in the foot region (21).

## Revendications

1. Lingotière refroidie par un liquide destinée à la coulée continue de métaux comprenant des plaques de lingotière (2) en cuivre ou en un alliage de cuivre et des plaques d'adaptation (3), les plaques de lingotière (2) étant accouplées aux plaques d'adaptation (3) par l'intermédiaire de goujon de fixation (12) et en outre par l'intermédiaire de tôles de retenue (19) situées dans leur zone de tête (20),
**caractérisée en ce que**
les plaques de lingotière (2) sont accouplées aux plaques d'adaptation (3) par des tôles de retenue (19) situées dans leur zone de talon (21).

2. Lingotière conforme à la revendication 1,
**caractérisée en ce que**
la plaque de lingotière (2) est un élément de lingotières de coulée de brames ou de brames minces ou un élément d'une plaque de côté étroit (1) d'une lingotière de coulée de beam blank.

3. Lingotière conforme à la revendication 1 ou 2,
**caractérisée en ce que**
les tôles de retenue (19) viennent en prise par des saillies (22) dans des évidements (23, 24) de la plaque d'adaptation (3) situés côté tête ou côté talon.

4. Lingotière conforme à l'une des revendications 1 à 3,
**caractérisée en ce que**
les tôles de retenue (19) sont accouplées à la plaque de lingotière (2) par des éléments élastiques/à rainures (17, 18).

5. Lingotière conforme à la revendication 3,
**caractérisée en ce que**
la plaque de lingotière (2) comporte dans la zone de tête (20) et dans la zone de talon (21) des rainures longitudinales (17) dans lesquelles viennent en prise les tôle de retenue (19) par des ressorts (18) situés sur leurs bords.

6. Lingotière conforme à la revendication 5,
**caractérisée en ce que**
les rainures longitudinales (17) sont limitées d'une part par des bourrelets latéraux (16) de la plaque de lingotière (2) et d'autre part par des traverses (14) formées sur leur côté arrière (9).

7. Lingotière conforme à la revendication 6,
**caractérisée en ce que**
les traverses (14) s'étendent obliquement dans la zone des faces frontales latérales (15) de la plaque de lingotière (2) vers sa face arrière (9).

8. Lingotière conforme à la revendication 6 ou 7,
**caractérisée en ce que**
les ressorts (18) sont formés sur les tôles de retenue (19) au fond d'évidements internes (26) de ces tôles de retenue (19) qui chevauchent avec les traverses (14) situées sur la plaque de lingotière (2) et avec des barrettes (27) qui sont voisines des traverses (14) situées sur la plaque d'adaptation (3).

9. Lingotière conforme à l'une des revendications 1 à 8,
**caractérisée en ce que**
la plaque de lingotière (2) comporte une nervure médiane (4), des branches (5) se raccordant à la nervure centrale (4) et des brides (6) se raccordant au bord des branches (5), entre les branches (5) et les brides (6) se trouvant des zones de transition arrondies (8), la plaque de lingotière (2) comportant sur sa face arrière (9) dans les zones de transition (7) des barrettes de glissement (13) s'étendant dans la direction de coulée, tandis que, de manière analogue aux barrettes de glissement (13) de la plaque de lingotière (2), sont situées sur une face de refroidissement (32) de la plaque d'adaptation (3), dans la zone de gorges (33) entre les brides (34) de bord et les branches obliques (35) des barrettes de retenue (36) s'étendant également dans la direction de coulée.

10. Lingotière conforme à la revendication 9,
**caractérisée en ce que**
les barrettes de glissement (13) constituent une partie intégrante de la plaque de lingotière (2).

11. Lingotière conforme à la revendication 9 ou 10,
**caractérisée en ce que**
les barrettes de retenue (36) sont fixées de manière amovible dans des rainures (37) de la face de refroidissement (32) de la plaque d'adaptation (3).

12. Lingotière conforme à l'une des revendications 1 à 11,
**caractérisée en ce que**
les tôles de retenue (19) situées dans la zone de talon (21) comportent des chanfreins (38) sur la face frontale des ressorts (18).

13. Lingotière conforme à l'une des revendications 1 à 12,
**caractérisée en ce que**
la face de coulée (39) de la plaque de lingotière (2) comporte un chanfrein (40) dans sa zone de talon (21).
